# FASCICULE DE BREVET EUROPEEN

(11) **EP 1 606 079 B1**
(45) Date de publication et mention de la délivrance du brevet: **21.12.2011**
(21) Numéro de dépôt: 04742359.5
(22) Date de dépôt: 25.03.2004
(51) Int. Cl.: B24B 9/14, B24B 27/00

(54) **MACHINE DE MEULAGE DE VERRES OPTIQUES**
MASCHINE ZUM SCHLEIFEN VON OPTISCHEN LINSEN
MACHINE FOR GRINDING OPTICAL LENSES

(30) Priorité: 27.03.2003 FR 0303792
(43) Date de publication de la demande: 21.12.2005
(73) Titulaire: BRIOT INTERNATIONAL, 27340 Pont de l'Arche (FR)
(72) Inventeur: MEUNIER, Jean-Marc, 76350 OISSEL (FR); SROKA, Laurent, F-76380 VAL DE LA HAYE (FR)
(74) Mandataire: Jacobson, Claude
(86) Numéro de dépôt international: PCT/FR2004/000754
(87) Numéro de publication internationale: WO 2004/087374

(56) Documents cités:
- EP-A- 0 350 216
- DE-A- 10 013 649
- US-A- 5 964 647

## Description

La présente invention relative à une machine de meulage de verres optiques du type décrit dans le préambule de la revendication 1.

Des machines connues (EP 0 350 216 ou DE 100 13 649 qui décrit une machine comportant les caractéristiques du préambule de la revendication 1. permettent de réaliser de manière économique et efficace des opérations de contre-biseautage pour abattre les arêtes vives d'une ébauche de lentille ophtalmique après son meulage.

De telles machines ne donnent pas entière satisfaction. En effet, l'étendue de la surface usinée par la meule de contre-biseautage dépend de la courbure de la lentille. Lors de l'opération de contre-biseautage et dans le cas de lentilles fortement courbées, la meule de contre-biseautage est en contact avec la lentille suivant une surface plus étendue que dans le cas de lentilles planes ou quasi-planes. La qualité du contre-biseautage et par suite l'esthétique du verre obtenu varient donc en fonction de la courbure du verre.

Par ailleurs, les machines du type précité (voir par exemple JP 8 155 945) permettant de réaliser plus précisément des opérations de rainage et/ou de perçage du verre, mais sont encombrantes.

L'invention a pour but principal de remédier à ces inconvénients, c'est-à-dire de disposer d'une machine qui permette de réaliser simplement le contre-biseautage, le rainage et/ou le perçage de verres optiques avec une qualité d'opération constante quelle que soit la courbure de la lentille, et qui soit peu encombrante.

A cet effet, l'invention a pour objet une machine de meulage du type précité, caractérisée en ce que les moyens de commande sont adaptés pour escamoter l'arbre porte-outil par la commande dudit angle d'inclinaison.

D'autres caractéristiques de la machine suivant l'invention sont décrites dans les revendications 2 à 12.

Par ailleurs, pour effectuer les opérations de contre-biseautage, de rainurage et de perçage, les machines connues du type précité requièrent des mécanismes complexes pour le déplacement de l'ensemble porte-outil par rapport au support de lentille.

Un autre but de l'invention est d'obtenir une machine de meulage du type précité, dont la structure est simplifiée.

A cet effet, suivant un autre aspect de l'invention, la machine du type précité comprend des moyens de déplacement relatif de l'arbre porte-outil par rapport au support de lentille en translation suivant le troisième axe lorsque l'outil est en position active, et lesdits moyens de déplacement relatifs comprennent des moyens de translation relative de l'arbre porte-outil par rapport au deuxième axe suivant une première direction, parallèle au deuxième axe, des moyens de pseudo-translation du support de lentilles par rapport au deuxième axe suivant une seconde direction perpendiculaire au deuxième axe, et des moyens de synchronisation desdits moyens de translation et de pseudo-translation.

Un exemple de réalisation de l'invention va maintenant être décrit en regard des dessins annexés, sur lesquels :
- la Figure 1 est une vue partielle en perspective de trois-quarts supérieur des parties pertinentes d'une machine de meulage selon l'invention ;
- la Figure 2 est une vue en coupe partielle suivant la ligne II-II de la Figure 1 ;
- la Figure 3 est une vue en perspective prise suivant la flèche III de la Figure 1 d'un détail de la machine de meulage selon l'invention, avec l'ensemble porte-outil en position escamotée ;
- la Figure 4 est une vue partielle en coupe suivant la ligne IV-IV de la Figure 1 de la machine de meulage selon l'invention lors d'une opération de perçage ; et
- la Figure 5 est une vue d'un détail de la Figure 4.

La machine de meulage représentée sur les Figures 1 à 5 est destinée à réaliser un verre optique biseauté et contre-biseauté, ainsi que des opérations de rainage et de perçage à partir d'une ébauche de lentille généralement circulaire.

Cette machine de meulage comprend un bâti 11, un ensemble de meulage 13, un support de lentille 15, un ensemble porte-outil 17 et une unité de commande 19.

L'ensemble de meulage 13 comprend un train de meules 21 monté rotatif autour d'un premier axe A-A' horizontal dans un support de meules 22 et entraîné en rotation par un moteur de meulage (non représenté).

Le train de meules 21 est composé de plusieurs meules 21A à 21D juxtaposées. Les meules sont associées à un type de verre à meuler et à différentes étapes du procédé de meulage : une meule 21A d'ébauchage de verres minéraux, une meule 21B d'ébauchage de verres synthétiques, une meule de finition avec biseautage 21C pourvue d'une gorge circulaire 23, et une meule 21 D de polissage avec biseautage. Ce train de meules 21 peut être éventuellement équipé de meules de finition ou de polissage sans biseautage.

Ce train de meules 21 est monté solidairement sur un arbre de meules 25, lui-même monté libre en rotation dans le support 22 autour du premier axe A-A'.

La partie inférieure 27 du support de meules 22 est montée coulissante suivant une direction axiale parallèle au premier axe A-A' sur une barre 29 de coulissement. Des moyens (non représentés) permettent l'entraînement en translation de l'ensemble de meulage 13 suivant cette direction axiale par coulissement du support de meules 22 le long de la barre de coulissement 29.

Le support de lentille 15 comprend un chariot 31 monté basculant sur le bâti 11 et muni de deux demi-arbres 33A et 33B adaptés pour saisir l'ébauche de lentille 35, un moteur 37 d'entraînement en rotation de l'ébauche de lentille 35, et des moyens 39 de positionnement radial du chariot 31 par rapport au premier axe A-A'.

Le chariot est articulé par un bord longitudinal 41 autour d'un arbre 43 de basculement disposé parallèlement au premier axe A-A'.

Les deux demi-arbres 33A et 33B sont montés le long de l'autre bord longitudinal 45 du chariot 31. Ces demi-arbres 33A et 33B sont disposés suivant un second axe B-B' horizontal qui, en cours de meulage, est parallèle au premier axe A-A'. Par ailleurs, ces demi-arbres 33A et 33B sont munis d'extrémités libres 47A et 47B en regard l'une de l'autre, adaptées pour saisir l'ébauche de lentille 35.

Le moteur d'entraînement 37 de l'ébauche de lentille 35 entraîne en rotation autour du second axe B-B' le demi-arbre 33B et le demi-arbre 33A par un mécanisme de transmission (non représenté).

Comme illustré sur la Figure 4, les moyens de positionnement radial 39 du chariot 31 par rapport au premier axe A-A' comprennent un mécanisme 51 d'entraînement et une tige de guidage ou touche 53.

Le mécanisme d'entraînement 51 comprend une vis sans fin 55 d'entraînement en coopération avec un écrou 57. La vis 55 est montée rotative sur le bâti 11 et disposée suivant une direction radiale perpendiculaire à la direction axiale. Dans l'exemple illustré sur la Figure 2, la vis d'entraînement 55 est verticale.

Cette vis d'entraînement 55 est entraînée en rotation par un moteur 59 solidaire du bâti 11.

Par ailleurs, l'extrémité inférieure de la tige d'actionnement 53 est fixée à l'écrou 57. Le bord 45 du chariot 35 voisin du second axe horizontal B-B' est en appui sur l'extrémité supérieure de cette tige 55.

Lorsque le moteur 59 entraîne en rotation la vis d'entraînement 55, l'écrou 57 et la tige d'actionnement 53 se déplacent en translation suivant la direction verticale. L'action de la tige 53 sur le chariot 31 permet de déplacer le deuxième axe B-B' par rapport au premier axe A-A' par basculement du chariot 31. Pour des basculements de faible amplitude, le mouvement du deuxième axe B-B' par rapport au premier axe A-A' est assimilable à un mouvement vertical de pseudo-translation. Par ailleurs, le chariot 31 est muni de palpeurs 61 de l'ébauche de lentille 35, reliés à l'unité de commande 19.

En référence aux Figures 1, 2 et 4, l'ensemble porte-outil 17 comprend un support 71 muni d'un bras 73 de liaison en saillie, un arbre porte-outil 75, un moteur 77 d'entraînement en rotation de l'arbre porte-outil 75, et des moyens 79 d'actionnement de l'arbre porte-outil 75.

Comme illustré sur la Figure 2, le support 71 est de forme générale cylindrique. Il est monté rotatif sur le support de meules 22 autour d'un axe de pivotement D-D' horizontal, perpendiculaire au premier axe A-A'.

L'arbre porte-outil 75 est monté rotatif autour d'un troisième axe C-C' à l'extrémité libre du bras de liaison 73. Dans l'exemple illustré sur les Figures 1 à 5, l'arbre porte-outil 75 reste dans le plan vertical qui passe par le premier axe A-64'.

Cet arbre 75 porte une meule 81 de contre-biseautage, une meule 83 de rainage, et un forêt 85 de perçage.

La meule de contre-biseautage 81 a un diamètre très inférieur à celui des meules 21A à 21D du train de meules. Comme illustré sur la Figure 5, cette meule de contre-biseautage présente extérieurement une surface 87 médiane cylindrique, encadrée par deux surfaces 89 et 91 tronconiques qui convergent en s'éloignant de cette surface. Comme illustré sur la Figure 5, il s'agit d'une surface 89 ayant un demi-angle au sommet relativement petit, par exemple de l'ordre de 35°, et d'une surface opposée 91 ayant un demi-angle au sommet relativement grand, par exemple 55°.

La meule de rainage 83 comprend une unique surface médiane cylindrique 92 de faible largeur. Dans l'exemple illustré sur la Figure 5, la largeur de la surface médiane cylindrique est comprise entre 0,5 et 1,6 mm.

Le forêt de perçage 85 est monté à l'extrémité libre de l'arbre porte-outil 75 et est aligné suivant le troisième axe C-C'.

Le moteur d'entraînement en rotation 77 de l'arbre porte-outil 75 est relié à cet arbre 75 par des moyens de transmission comprenant notamment une poulie 93 et une courroie 95 (Figure 1).

Les moyens d'actionnement 79 de l'arbre porte-outil 75 comprennent (Figure 1) un moteur d'actionnement 101 dont l'arbre de sortie 103 est muni à son extrémité d'une vis sans fin 105. Cette vis sans fin 105 coopère avec une roue dentée tangente solidaire du support 71.

Ces moyens d'actionnement 79 entraînent en rotation le support 71 autour de l'axe de pivotement sur un déplacement angulaire de 30° au minimum, et préférentiellement de 180°.

Par suite, lors de ce déplacement en rotation, l'angle formé entre le troisième axe C-C' et le premier axe A-A' ou le second axe B-B' varie au minimum entre 0 et 30° et préférentiellement entre 0 et 180°.

L'unité de commande 19 permet de piloter d'une part, le déplacement du support de meules 22 suivant la direction axiale et d'autre part, le déplacement du chariot 31 autour de l'arbre d'articulation 43. Ainsi, cette unité de commande 19 coordonne le déplacement relatif du support de lentille par rapport au train de meules. Par ailleurs, cette unité de commande est munie de moyens de synchronisation (non représentés) permettant de commander simultanément le déplacement axial du support de meules 22 et le déplacement du chariot 31 autour de l'arbre d'articulation, suivant une loi de commande prédéfinie.

On décrira maintenant comme exemple une opération de meulage, suivie d'une opération de perçage d'une ébauche de lentille ophtalmique par l'appareil de meulage des Figures 1 à 5.

Initialement et comme illustré sur la Figure 3, le support 71 est orienté de telle sorte que le bras 73 et l'arbre porte-outil 75 sont dans une position escamotée sous le train de meules 21. Ainsi, l'espace situé au-dessus des meules 21A à 21 D est totalement dégagé.

Comme connu, l'ébauche 35 est calée entre les deux extrémités 47A et 47B des demi-arbres 33A et 33B par un adaptateur convenablement positionné sur l'ébauche.

Par suite, le moteur d'entraînement en rotation des meules 21A à 21 D est actionné. Le train de meules 21 est alors entraîné en rotation autour du premier axe A-A' par ce moteur. L'unité de commande 19 pilote les moyens de déplacement axial du support de meules 22 et les moyens de déplacement radial 39 du chariot 31 pour positionner l'ébauche de lentille 35 au contact de la meule d'ébauchage 21A.

Le moteur d'entraînement en rotation 37 de l'ébauche de lentille 35 par rapport au second axe B-B' est alors actionné pour faire tourner cette ébauche 35 autour de ce second axe B-B'.

Simultanément, grâce au mécanisme 51, la distance entre le premier axe A-A' et le second axe B-B' est réglée suivant la position angulaire de l'ébauche 35 autour du second axe B-B', en fonction de la forme de la monture de lunettes sur laquelle la lentille va être montée après son traitement.

De la même manière, la lentille est ensuite amenée sur la meule de finition avec biseautage 21C.

L'ébauche a alors son contour définitif. Une opération de perçage est ensuite effectuée.

Dans un premier temps, le support de meules 22 est positionné en fin de course axiale. Cette fin de course correspond à une position du support de meules 22 à l'extrême droite de la Figure 1. Simultanément, le chariot 31 est éloigné du train de meules 21 par déplacement de la tige de guidage 53 vers le haut jusqu'à une fin de course radiale.

Le moteur d'actionnement 101 de l'ensemble porte-outil 17 est alors activé. La rotation de l'arbre de sortie 103 de ce moteur 101 entraîne en rotation la vis 105 sans fin autour d'un axe parallèle au premier axe A-A'. Cette vis sans fin 105 coopère avec la roue dentée prévue sur le support 71. Le support 71 est alors entraîné en rotation autour de son axe de pivotement D-D'. Ce mouvement de rotation du support 71 entraîne le pivotement de l'arbre porte-outil 75 autour de l'axe de pivotement D-D' dans le plan vertical passant par l'axe A-A', de la position escamotée représentée sur la Figure 3, située sous le train de meules, à une position active représentée sur la Figure 4, située au-dessus du train de meules.

Sur la base des données reçues des palpeurs 61, l'unité de commande 19 détermine l'angle formé par la tangente à la surface externe ou interne de l'ébauche de lentille 35 au niveau du point de perçage de cette ébauche 35 et la direction perpendiculaire au second axe B-B' qui passe par ce point de perçage. Cet angle est désigné par α sur la Figure 5. L'angle α dépend de la courbure de l'ébauche de lentille 35.

Le moteur d'actionnement 101 de l'ensemble porte-outil 17 est désactivé lorsque l'angle formé par le troisième axe C-C' et le second axe B-B' est égal à cet angle α.

Les moyens de déplacement axial du support 22 et les moyens de déplacement radial 51 du chariot 31 sont alors commandés pour amener l'extrémité du forêt 85 au contact du point de perçage (Figure 4).

Le forêt 85 est alors perpendiculaire à la surface externe de l'ébauche de lentille 35, quelle que soit la courbure de cette ébauche.

Le moteur d'entraînement en rotation 77 de l'arbre porte-outil 75 est ensuite activé. Les moyens de déplacement axial du support et les moyens de déplacement radial 39 du chariot 31 sont alors pilotés par les moyens de synchronisation de l'unité de commande 19 pour déplacer en translation l'arbre porte-outil 75 suivant le troisième axe C-C' en maintenant l'inclinaison de ce troisième axe C-C' par rapport au second axe B-B' constante et égale à α, pendant toute l'opération de perçage. Plus précisément, pendant le perçage, le support 22 se déplace vers la gauche et le chariot 31 se déplace vers le bas afin que le point de perçage se déplace exactement suivant l'axe C-C'.

En variante, l'angle formé par le troisième axe C-C' et le deuxième axe B-B' est commandé avant une opération de contre-biseautage pour que l'angle d'attaque entre la surface de la meule de contre-biseautage 81 et l'arête vive à usiner de l'ébauche de lentille 35 soit égal à une valeur prédéterminée quelle que soit la courbure de cette ébauche.

Dans une autre variante, l'angle d'inclinaison du troisième axe C-C' par rapport au deuxième axe B-B' est commandé avant une opération de rainage pour que le plan médian P de la meule de rainage 85 soit par exemple parallèle à la tangente à la surface convexe de l'ébauche de lentille au niveau de l'arête vive, ou bien parallèle à une direction intermédiaire entre les tangentes des surfaces convexe et concave.

Ceci permet d'obtenir une homogénéité élevée de la largeur de la rainure sur tout le pourtour de la lentille quelle que soit la forme de celle-ci (courbures et profil périphérique).

Grâce à l'invention qui vient d'être décrite, il est possible de disposer d'une machine permettant à la fois le meulage, le contre-biseautage, le rainage, et le perçage d'ébauches de lentille ophtalmique de courbures différentes, en maintenant la qualité de ces opérations quelle que soit la courbure de l'ébauche de lentille.

Cette machine permet de réaliser l'ensemble de ces opérations de façon économique et efficace.

## Revendications

1. Machine de meulage de verres optiques, du type comprenant :
- un train de meules (21) monté rotatif autour d'un premier axe (A A') ;
- un support de lentille (15) muni de moyens (37) d'entraînement en rotation (35) de la lentille autour d'un deuxième axe (B-B') qui, au moins en cours de meulage, est sensiblement parallèle audit premier axe (A-A') ;
- des moyens (13, 39) de positionnement relatif axial et radial du support de lentille (15) par rapport au train de meules (21),
- un ensemble porte-outil (17) comprenant au moins un outil (81 ; 83 ; 85) monté solidaire d'un arbre porte-outil (75) rotatif autour d'un troisième axe (C-C'), des moyens (79) d'actionnement de l'arbre porte-outil (75) adaptés pour déplacer l'outil (81 ; 83 ; 85) entre une position escamotée et une position active au voisinage dudit deuxième axe (B-B'), le troisième axe (C-C') ayant une inclinaison variable par rapport au deuxième axe (B-B'),
l'ensemble porte-outil (17) comprenant en outre des moyens (79) de commande, sur une valeur dépendant de la valeur de la courbure de la lentille, de l'angle d'inclinaison (α) du troisième axe (C-C') par rapport au deuxième axe (B-B') lorsque l'outil (81 ; 83 ; 85) est espacé de la lentille (35),
dans laquelle les moyens de commande (79) sont adaptés pour escamoter l'arbre porte-outil (75) par la commande dudit angle d'inclinaison (α), **caractérisée en ce que** lesdits moyens de commande (79) sont adaptés pour escamoter ledit arbre (75) sous le train de meules (21) en le faisant passer devant ce dernier.

2. Machine de meulage selon la revendication 1, **caractérisée en ce qu'**elle comprend des moyens (13, 39) de déplacement relatif de l'arbre porte-outil (75) par rapport au support de lentille (15) en translation suivant le troisième axe (C-C') lorsque l'outil (81 ; 83 ; 85) est en position active.

3. Machine de meulage selon la revendication 2, **caractérisée en ce que** lesdits moyens de déplacement (13, 39) relatifs comprennent des moyens (13) de translation relative de l'arbre porte-outil (75) par rapport au deuxième axe (B-B') suivant une première direction, notamment suivant une direction parallèle au deuxième axe (B-B'), des moyens (53) de pseudo-translation relative de l'arbre porte-outil (75) par rapport au deuxième axe (B-B') suivant une seconde direction distincte de la première direction, notamment une direction perpendiculaire au deuxième axe (B-B'), et des moyens de synchronisation (19) desdits moyens de translation et de psaudo-translation (39).

4. Machine de meulage selon l'une des revendications 2 ou 3, **caractérisée en ce que** le train de meules (21) comporte un support de meules (22) muni de moyens (27, 29) de translation axiale, et **en ce que** l'ensemble porte-outil (17) est lié en translation audit support de meules (22).

5. Machine de meulage selon l'une des revendications 2 à 4, **caractérisée en ce que** le support de lentille (15) est muni de moyens (39) de pseudo-translation radiale.

6. Machine de meulage selon l'une des revendications 1 à 5, **caractérisée en ce que** l'ensemble porte-outil (17) est monté rotatif sur le support de meules (22) autour d'un axe (D-D') perpendiculaire audit premier axe (A-A').

7. Machine de meulage selon l'une quelconque des revendications précédentes, **caractérisée en ce que** lesdits moyens de commande (79) commandent l'angle (α) d'inclinaison du troisième axe (C-C') par rapport au deuxième axe (B-B') entre 0 et 30° dans la position active dudit arbre (75).

8. Machine de meulage selon l'une quelconque des revendications 1 à 7, **caractérisée en ce qu'**au moins un outil est une meule additionnelle de contre-biseautage (81).

9. Machine de meulage selon l'une quelconque des revendications précédentes, **caractérisée en ce qu'**au moins un outil est une meule de rainage (83).

10. Machine de meulage selon l'une quelconque des revendications précédentes, **caractérisée en ce qu'**au moins un outil est un outil de perçage (85).

11. Machine de meulage selon l'une des revendications 1 à 10, **caractérisée en ce qu'**elle comprend des moyens (13, 39) de déplacement relatif de l'arbre porte-outil (75) par rapport au support de lentille (15) en translation suivant le troisième axe (C-C') lorsque l'outil (81 ; 83 ; 85) est en position active, et **en ce que** lesdits moyens de déplacement relatifs (13, 39) comprennent des moyens (13) de translation relative de l'arbre porte-outil (75) par rapport au deuxième axe (B-B') suivant une première direction, parallèle au deuxième axe (B-B'), des moyens de pseudo-translation du support de lentilles (15) par rapport au deuxième axe (B-B') suivant une seconde direction perpendiculaire au deuxième axe (B-B'), et des moyens (19) de synchronisation desdits moyens de translation (13) et de pseudo-translation (39).

## Claims

1. A machine for grinding optical lenses of the type comprising;
- a grindstone set (21) counted rotatably about a first axis (A-A');
- a lens support (15) furnished with means (37) for rotating the lens (35) about a second axis (B-B') which, at least during grinding, is substantially parallel to said first axis (A-A');
- means (13, 39) for relative axial and radial positioning of the lens support (15) relative to the grindstone set (21);
- a tool-carrier assembly (17) comprising at least one tool (81; 83; 85) mounted integral with a tool-carrier shaft (75) rotatable about a third axis (C-C'), means (79) for actuating the tool-carrier shaft (75) suitable for moving the tool (81; 83; 85) between a retracted position and an active position in the vicinity of said second axis (B-B'), the third axis (C-C') having an inclination that can be varied relative to the second axis (B-B'),
the tool -carrier assembly (17) also comprising means (79) for controlling, on a value dependent on the value of the curvature of the lens, the angle of inclination (α) of the third axis (C-C') relative to the second axis (B-B') when the tool (81; 83; 85) is distant from the lens (35),
the control means (79) being suitable for retracting the tool-carrier shaft (75) via the control of said angle of inclination (α), **characterized in that** said control means (79) are suitable for retracting said shaft (75) under the grindstone set (21) by moving it in front of the latter.

2. The grinding machine as claimed in claim 1, **characterized in that** it comprises means (13, 39) for relative movement of the tool-carrier shaft (75) relative to the lens support (15) in translation, along the third axis (C-C') when the tool (81; 63; 85) is in the active position.

3. The grinding machine as claimed in claim 2; **characterized in that** said means (13, 39) for relative movement comprise means (13) for relative translation of the tool-carrier shaft (75) relative to the second axis (B-B') in a first direction, particularly in a direction parallel to the second axis (B-B'), means (53) for relative pseudo-translation or the tool-carrier shaft (75) relative to the second axis (B-B') in a second direction distinct from the first direction, particularly a direction perpendicular to the second axis (B-B'), and means (19) for synchronizing said translation and pseudo-translation means (39).

4. The grinding machine as claimed in one of claims 2 or 3, **characterized in that** the grindstone set (21) comprises a grindstone support (22) furnished with means (27, 29) for axial translation, and **in that** the tool-carrier assembly (17) is connected in translation to said grindstone support (22).

5. The grinding machine as claimed in one of claims 2 to 4, **characterized in that** the lens support (15) is furnished with radial pseudo-translation means (39).

6. The grinding machine as claimed in one of claims 1 to 5, **characterized in that** the tool-carrier assembly (17) is mounted rotatably on the grindstone support (22) about an axis (D-D') perpendicular to said first axis (A-A').

7. The grinding machine as claimed in any one of the preceding claims, **characterised in that** said control means (79) control the angle (α) of inclination of the third axis (C-C') relative to the second axis (B-B') between 0 and 30° in the active position of said shaft (75).

8. The grinding machine as claimed in any one of claims 1 to 7, **characterized in that** at least one tool is an additional back-beveling grindstone (81).

9. The grinding machine as claimed in any one of the preceding claims, **characterized in that** as least one tool is a grooving grindstone (83).

10. The grinding machine as claimed in many one of the preceding claims, **characterized in that** at least one tool is a drilling tool (65).

11. The grinding machine as claimed in one of claims 1 to 10, **characterized in that** it comprises means (13, 39) for relative movement, of the tool-carrier shaft (75) relative to the lens support (15) in translation along the third axis (C-C') when the tool (81; 83; 85) is in the active position, and **in that** said relative movement means (13, 39) comprise means (13) for relative translation of the tool-carrier shaft (75) relative to the second axis (B-B') in a first direction, parallel to the second axis (B-B'), means for pseudo-translation of the lens support (15) relative to the second axis (B-B') in a second direction perpendicular to the second axis (B-B'), and means (19) for synchronizing said means of translation (13) and pseudo-translation (39).

## Patentansprüche

1. Maschine zum Schleifen von optischen Gläsern, umfassend:
- ein Schleifwerk (21), das drehbar um eine erste Achse (A-A') montiert ist;
- eine Linsen-Trägervorrichtung (15), die mit Mitteln (37) zum Drehantrieb (35) der Linse um eine zweite Achse (B-B') ausgerüstet ist, die zumindest während des Schleifens im Wesentlichen parallel zur ersten Achse (A-A') liegt,
- Mittel (13, 39) zur relativen axialen und radialen Positionierung der Linsen-Trägervorrichtung (15) in Bezug auf das Schleifwerk (21);
- eine Werkzeugträger-Anordnung (17), die mindestens ein Werkzeug (81; 83; 85), das mit einer um eine dritte Achse (C-C') rotierenden Merkzeugträgerwelle (75) verbunden ist, Mittel (79) zur Betätigung der Werkzeugträgerwelle (75), die geeignet sind, das Werkzeug (81; 83; 85) zwischen einer verstauten Stellung und einer aktiven Stellung in der Nähe der zweiten Achse (B-B) zu bewegen, umfasst, wobei die dritte Achse (C-C') eine variable Neigung in Bezug auf die zweite Achse (B-B') aufweist,
wobei die Werkzeugträger-Anordnung (17) au-βerdern Mittel (79) zur steuerung des Neigungswinkels (α) der dritten Achse (C-C') in Bezug auf die zweite Achse (B-B'), wenn das Werkzeug (81; 83; 85) zu der Linse (35) beabstandet ist, über einen Wert, der von dem Wert der Krümmung der Linse abhängt,
in der die Steuermittel (79) geeignet sind, die Werkzeugträgerwelle (75) durch Steuerung des Neigungswinkels (α) zu verstauen,
**dadurch gekennzeichnet, dass** die Steuermittel (79) geeignet sind, die Welle (75) unter das Sehleifwerk (21) zu verstauen, wobei sie vor letzterem vorbei geführt wird.

2. Schleifmaschine nach Anspruch 1, **dadurch gekennzeichnet, dass** sie Mittel (13, 39) zur relativen translatorischen Bewegung der Merkzeugträgerwelle (75) in Bezug auf die Linsen-Trägervorrichtung (15) gemäß der dritten Achse (C-C') aufweist, wenn das Werkzeug (81; 83; 85) in aktiver Stellung ist.

3. Schleifmaschine nach Anspruch 2, **dadurch gekennzeichnet, dass** die Mittel (13, 39) zur relativen Bewegung Mittel (13) zur relativen translatorischen Bewegung der Werkzeugträgerwelle (75) in Bezug auf die zweite Achse (B-B') gemäß einer ersten Richtung, insbesondere gemäß einer Richtung parallel zur zweiten Achse (B-B'), Mittel (53) zur relativen Pseudo-Translation der Werkzeugträgerwelle (75) in Bezug auf die zweite Achse (B-B') gemäß einer zur ersten Richtung unterschiedilchen zweiten Ricthtung, insbesondere gemäβ einer Richtung senkrecht zur zweiten Achse (B-B') und Mittel (19) zur Synchronisation der Mittel (39) zur translatorischen Bewegung und zur Pseudo-Translation umfasst.

4. Schleifmaschine nach einem der Ansprüche 2 oder 3, **dadurch gekennzeichnet, dass** dass Schleifwerk (22) einen Schleifscheibenträger (22) aufweiset, der mit Mitteln (27, 29) zur axialen translatorischen Bewegung ausgerüstet ist, und dass die Werkzeugträger-Anordnung (17) translatorisch mit dem Schleifscheibenträger (22) verbunden ist.

5. Schleifmaschine nach einem der Ansprüche 2 bis 4, **dadurch gekennzeichnet, dass** die Linsen-Trägervorrichtung (15) mit Mitteln (39) zur radialen Pseudo-Translation ausgerüstet ist.

6. Schleifmaschine nach einem der Ansprüche 1 bis 5, **dadurch gekennzeichnet, dass** die Werkzeugträger Anordnung (17) drehbar auf dem Schleifscheibenträger (22) um eine Achse (D-D') senkrecht zur ersten Wachse (A-A') montiert ist.

7. Schleifmaschine nach einem beliebigen der vorhergehenden Ansprüche, **dadurch gekennzeichnet, dass** die Steuermittel (79) den Neigungswinkel (α) der dritten Achse (C-C') in Bezug auf die zweite Achse (B-B') zwischen 0 und 30° in der aktiven Stellung der (75) steuern,

8. Schleifmaschine nach einem beliebigen der Ansprüche 1 bis 7, **dadurch gekennzeichnet, dass** mindestens ein Werkzeug eine Zusatzschleifscheibe (81) zum Gegenfasen ist.

9. Schleifmaschine nach einem beliebigen der vorhergehenden Ansprüche, **dadurch gekennzeichnet, dass** mindestens ein Werkzeug ein Rillenschleifer (83) ist.

10. Schleifmaschine nach einem beliebigen des vor hergehenden Ansprüche, **dadurch gekennzeichnet, dass** mindestens ein Werkzeug ein Bohrwerkzeug (85) ist.

11. Schleifmaschine nach einem beliebigen der Ansprüche 1 bis 10, **dadurch gekennzeichnet, dass** sie Mittel (13, 39) zur relativen translatorischen Bewegung der Merkzeugträgerwelle (75) in Bezug auf die Linsen-Trägervorrichtung (15) gemäß einer dritten Achse (C-C') umfasst, wenn das Werkzeug (81; 83; 85) in aktiver Stellung ist, und dass die Mittel zur relative Bewegung (13, 39) Mittel (13) zur relativen translatorischen Bewegung der Werkzeugträgerwelle (75) in Bezug auf die zweite Achse (B-B') gemäß einer ersten Richtung, parallel zur zweiten Achse (B-B'), Mittel zur Pseudo-Translation der Linsen-Trägervorrichtung (15) in Bezug auf die zweite Achse (B-B') gemäß einer zweiten Richtung, senkrecht zur zweiten Achse (B-B') und Mittel (19) zur Synchronisation, der Mittel zur translatorischen Bewegung (13) und zur Pseudo-Translation (39) umfassen.
